# EUROPÄISCHE PATENTSCHRIFT

(11) **EP 0 003 357 B1**
(45) Veröffentlichungstag und Bekanntmachung des Hinweises auf die Patenterteilung: **08.04.1981**
(21) Anmeldenummer: 79100219.9
(22) Anmeldetag: 25.01.1979
(51) Int. Cl.: C21C 5/52, F27D 17/00

(54) **Zelle zur Aufnahme eines metallurgischen Gefässes**
Housing for receiving a metallurgical vessel
Cabine pouvant recevoir un récipient métallurgique

(30) Priorität: 25.01.1978 AT 532/78
(43) Veröffentlichungstag der Anmeldung: 08.08.1979
(73) Patentinhaber: VOEST-ALPINE Aktiengesellschaft, A-4010 Linz (AT)
(72) Erfinder: Laimer, Friedrich, Ing., A-4320 Perg (AT)
(74) Vertreter: Glawe, Richard, Dr.

## Beschreibung

Die Erfindung betrifft eine Zelle zur Aufnahme eines metallurgischen Gefäßes, bei dessen Betrieb eine starke Rauchentwicklung auftritt, insbesondere eines Elektroofens und eines zugehörigen Abstichgefäßes, wobei an den Oberteil der Zelle eine Abzugsleitung anschließbar und ein Teil der Zellenwandung zum Einbringen des mittels eines Chargierkranes geförderten Gutes bewegbar ist.

Bei metallurgischen Prozessen, wie der Herstellung von Stahl, entstehen beim Chargieren, beim Einschmelzen und beim Abstich Rauchgase, deren Sammlung und Ableitung oft mit. Schwierigkeiten verbunden ist.

Die während des Schmelzvorganges selbst anfallenden Rauchgase können meist ohne besonderen Aufwand durch eine am Schmelzgefäßdeckel angeschlossene Abzugseinrichtung abgeleitet werden. Wenn jedoch spezielle metallurgische Maßnahmen ergriffen werden, wie Einblasen von Kalkstaub oder Zugabe von Feinerz, können durch heftige Reaktionen Rauchschwaden austreten, die frei in die Halle strömen.

Auch während des Chargierens und des Abgießens, wobei in ersterem Fall das metallurgische Gefäß ohne Deckel ist, kommt es zu starker Rauchgasentwicklung, wobei die Abgase frei in die Halle treten. Die Rauchgase müssen dann durch leistungsfähige Dachabsaugeeinrichtungen entfernt und zusammen mit der gesamten Hallenluft gefiltert werden. Die in die, Halle frei austretenden Rauchgase stellen trotz der verwendeten Absaugeinrichtungen eine arge Belästigung des Bedienungspersonals dar und geben Anlaß zu übermäßigen Verschmutzungen und Korrosionsschäden.

Man hat zur Verringerung der durch Rauchgase verursachten Schwierigkeiten schon vorgeschlagen, einen kippbaren Kleinkonverter allseitig mit einer Zelle zu umgeben, wobei die Zelle eine verschließbare Öffnung zum Einbringen des Chargiergutes aufwies. Das zu chargierende Gut wurde dabei durch die Chargieröffnung mittels einer Chargierrutsche in die Konvertermündung eingebracht. Eine solche Zelle hat jedoch den Nachteil, daß sie nur für kleine Gefäße in Frage kommt und das Chargieren mittels eines Kranes nicht möglich ist.

Es ist aus der DE-A-2 313 660 eine Stahlerzeugungsanlage mit einem oder mehreren Elektrolichtbogenöfen der eingangs beschriebenen Art bekannt. Sie weist eine allseitig geschlossene Zelle auf, wobei verschließbare Öffnungen zum Einbringen des Chargiergutes vorhanden sind. Während des Chargierens können jedoch die Öffnungen nicht geschlossen werden, sodaß die beim Chargieren entstehenden Abgase durch diese Öffnungen frei in die Halle treten.

Aus der DE-B-1 067 048 ist es bekannt, einen Rauchgasabzug oberhalb eines Lichtbogenofens anzuordnen. Beim Chargieren wird ein Teil dieses Rauchgasabzuges seitlich verschoben, wodurch ein Kran mit einem Chargierbehälter oberhalb des Gefäßes in Stellung gebracht werden kann.

Der orstfeste verbleibende Teil des Rauchgasabzuges kann jedoch die beim Chargieren entstehenden Abgase nicht zur Gänze aufnehmen, da er sich weit oberhalb des Gefäßes, nämlich oberhalb des Kranes, befindet, wodurch der Rauch bzw. die Abgase seitlich in die Halle entweichen können.

Bei einer anderen bekannten Einrichtung, wie in der österreichischen Patentschrift Nr. 329.895 beschrieben, bei der das Schmelzgefäß durch einen Kran beschickt wird, sind Teile der Zellenwandung am Kran befestigt, wobei diese je nach Stellung des Kranes die Zelle entweder in der Chargierstellung oder in der Betriebsstellung abschließen. Diese Einrichtung hat den Nachteil, daß für jedes Gefäß ein eigener Chargierkran erforderlich ist und die Kranwege genau vorgegeben sind.

Die Erfindung bezweckt die Vermeidung dieser geschilderten Nachteile und Schwierigkeiten und stellt sich die Aufgabe, Einrichtungen zur Aufnahme von metallurgischen Gefäßen zu schaffen, wobei ein Chargierkran für die Bedienung mehrerer Zellen, die jeweils ein metallurgisches Gefäß enthalten, verwendet werden kann und ein freier Rauchgasaustritt sowohl während des Chargierens als auch während des Schmelzens bzw. des Abstiches sicher vermieden wird; weiters sollen Vorkehrungen getroffen werden, um den Chargiervorgang entweder in Offenstellung oder Schließstellung der Zellendecke durchführen zu können, wobei das Chargieren mittels des Kranes gut beobachtbar und steuerbar ist.

Diese Aufgabe wird erfindungsgemäß dadurch gelöst, daß die Decke der Zelle zweiteilig ausgeführt ist und die beiden Teile zur Freigabe einer Chargieröffnung auseinander bewegbar sind, wobei während des Chargierens die beiden zwischen Chargierkran und Chargierbehalter befindlichen Teile der Decke in Schließstellung zueinander zusammengeführt sind und der Oberteil der Zelle an einem Rauchgasabzug angeschlossen ist (Fig. 7 bis 3).

Hierbei können die Deckenteile einander ergänzende Ausnehmungen aufweisen, die in der Schließstellung eine Durchlaßöffnung für die Seile des Chargierkranes bilden.

Die gestellte Aufgabe kann erfindungsgemäß auch durch eine weitere Ausführungsform gelöst werden, die dadurch gekennzeichnet ist, daß die Decke der Zelle zweiteilig ausgeführt ist und die beiden Teile zur Freigabe einer Chargieröffnung auseinander bewegbar sind, wobei während des Chargierens die beiden zwischen Chargierkran und Chargierbehälter befindlichen Teile der Decke in Offenstellung den Durchtritt der Rauchgase zu einer oberhalb der Chargieröffnung angeordneten Abzugshaube freigeben (Fig. 4, 5).

Bei Anordnung einer Abzugshaube oberhalb der Chargieröffnung der Deckenteile kann vorteilhaft ein Teil dieser Haube am Ende der Kranbrücke befestigt und ein anderer, den ersten Teil zu geschlossener Haube ergänzender Teil an der Laufkatze des Chargierkranes befestigt und mit dieser verfahrbar sein.

Zweckmäßig sind die Deckenteile mit Vorderwandungsteilen der Zelle, die vorteilhaft bis unterhalb der Mündung des metallurgischen Gefäßes reichen, einstückig ausgebildet.

Vorteilhaft ist an jedem der beiden Deckenteile ein Rauchabzugsstutzen vorgesehen, der in der Schließstellung an Abzugsleitungen anschließbar ist.

Diese und weitere Merkmale der Erfindung sind in der Zeichnung näher erläutert:
Fig. 1 zeigt eine Ausführungsform der Erfindung in einer Ansicht quer zur Ausgießrichtung des Elektroofens bei abgenommener Seitenwand; Fig. 2 zeigt die Zelle der Fig. 1 im Grundriß; Fig. 3 ist eine Ansicht gemäß dem Pfeil 111 in Fig. 1; Fig. 4 stellt eine Zelle mit abgenommenen Seitenwänden und verfahrbarer Abzugshaube dar; Fig. 5 ist eine Ansicht gemäß dem Pfeil V in Fig. 4.

In der Ausführungsform der Erfindung nach Fig. 1 umgibt eine Zelle 1 mit fester Rückwand 2 und zwei auf Rollen 3, 4 verfahrbaren Deckenteilen 5, 6 vollständig einen Elektroofen 7 mit Deckel 8 und ein Abstichgefäß 9. Die Deckenteile 5, 6 hängen einstückig mit Teilen 11 der Vorderwandung zusammen, welche letztere vorteilhaft bis unterhalb der Mündung 10 des Elektroofens 7 reichen. Die Deckenteile 5, 6 weisen jeweils eine Ausnehmung 12, 13 auf, die sich in Schließstellung zu einer Öffnung 15 ergänzen. Weiters ist an jedem Deckenteil 5, 6 ein Rauchabzugsstutzen 18 befestigt, der an eine Abzugsleitung 19 anschließbar ist.

Zum Einbringen eines Chargierbehälters 14 in die Zelle werden die Deckenteile 5, 6 mit den Abzugsstutzen 18 seitlich verfahren, sodaß ein Chargierbehälter 14 leicht über den Elektroofen 7 in Chargierstellung gebracht werden kann. Dann werden die Deckenteile in Schließstellung gebracht, wobei die Seile 16 des Chargierkranes bzw. der Laufkatze 17 Durch die Öffnung 15 führen. Die Rauchabzugsstutzen 18 sind jetzt an der Abzugsleitung 19 angeschlossen, indem ihre beiden Öffnungen fluchten. Das Chargiergut kann nun aus dem Chargierbehälter 14 in den Ofen 7 eingebracht werden, wobei die Rauchentwicklung nur in der Zelle stattfindet und die Rauchgase abgezogen werden. Nach Aufhören der Rauchentwicklung wird die Zelle geöffnet und der Chargierbehälter herausbewegt, worauf der Deckel 8 auf den Ofen 7 gebracht und die Zelle wieder geschlossen wird. Das Einschmelzen und Abgießen erfolgt bei geschlossener Zelle. Währenddessen ist der Kran frei in der Halle verfahrbar und kann bei anderen Öfen zum Chargieren eingesetzt werden.

Bei der Ausführungsform gemäß den Fig. 4 und 5 ist oberhalb der Zelle 1 eine zweiteilige Abzugshaube 20 am Chargierkran 21 angebracht und mit ihm verfahrbar. Rück- und Seitenwände sowie die Decke der Haube 20 sind fest auf der Kranbrücke 22 montiert und mit Rauchabzugsstutzen 24 versehen, während die Vorderwand 23 der Haube an der Laufkatze 17 befestigt und mit dieser verfahrbar ist. Während des Chargierens befindet sich die Lauftkatze 17 in der allseitig verschlossenen Haube 20. Bei dieser Auführungsform ist es nicht notwendig, daß die Deckenteile 5, 6 mit Ausnehmungen 12, 13 versehen sind, da die Zelle während des Chargiervorganges nicht geschlossen wird und der entstehende Rauch aus der Zelle 1 in die Abzugshaube 20 steigt. Durch die Abzugsstutzen 24 strömt der Rauch in die gleiche Abzugsleitung 19, an die auch die Rauchabzugsstutzen 18 angeschlossen sind. Die Haube 20 wird an die Abzugsleitung 19 auf die gleiche Art angeschlossen wie die Stutzen 18 an die Abzugsleitung 19, indem die Stutzen 24 mit Öffnungen 25 in der Abzugsleitung 19 fluchten. Bei dieser Ausführungsform müssen die Stutzen 25 bzw. die unteren Rohrenden 26 der Abzugsleitung 19 wahlweise verschließbar sein, damit an den jeweils nicht in Funktion befindlichen Stutzen bzw. Rohrenden keine Falschluft angesaugt wird.

Die Öffnungen der Abzugsleitung sind vorteilhaft mit Sperrorganen versehen, sodaß während des Einschmelzens und des Abstiches bei geschlossenen Deckenteilen 5, 6 die Öffnungen 25, und während des Charglerens bei offener Zelle, die Enden 26 der Abzugsleitung 19 geschlossen sind. Bei dieser Ausführungsform werden oftmalige Öffnungs- und Schließvorgänge der Zelle während des Chargierens vermieden, und die Zeitaufwände bei wiederholtem Setzen von Schrottkörben verringert.

## Patentansprüche

1. Zelle (1) zur Aufnahme eines metallurgischen Gefäßes (7), bei dessen Betrieb eine starke Rauchentwicklung auftritt, insbesondere eines Elektroofens und eines zugehörigen Abstichgefäßes, wobei an den Oberteil (5, 6) der Zelle eine Abzugsleitung (19) anschließbar und ein Teil der Zellenwandung (5, 6) zum Einbringen des mittels eines Chargierkranes (21) geförderten Gutes bewegbar ist, dadurch gekennzeichnet, daß die Decke der Zelle (1) zweiteilig ausgeführt ist und die beiden Teile (5, 6) zur Freigabe einer Chargieröffnung auseinander bewegbar sind, wobei während des Chargierens die beiden zwischen Chargierkran (21) und Chargierbehäiter (14) befindlichen Teile (5, 6) der Decke in Schließstellung zueinander zusammengeführt sind und der Oberteil der Zelle an einem Rauchgasabzug (19) angeschlossen ist.

2. Zelle nach Anspruch 1, dadurch gekennzeichnet, daß die Deckenteile (5, 6) einander ergänzende Ausnehmungen (12, 13) aufweisen, die in der Schließstellung eine Durchlaßöffnung (15) für die Seile (16) des Chargierkranes (21) bilden.

3. Zelle (1) zur Aufnahme eines metallurgischen Gefäßes (7), bei dessen Betrieb eine starke Rauchentwicklung auftritt, insbesondere eines Elektroofens und eines zugehörigen Abstichgefäßes, wobei an den Oberteil (5, 6) der Zelle eine Abzugsleitung (19) anschließbar und eine Teil der Zellenwandung (5, 6) zum Einbringen des mittels eines Chargierkranes (21) geförderten Gutes bewegbar ist, dadurch gekennzeichnet, daß die Decke der Zelle (1) zweiteilig ausgeführt ist und die beiden Teile (5, 6) zur Freigabe einer Chargieröffnung auseinander bewegbar sind, wobei während des Chargierens die beiden zwischen Chargierkran (21) und Chargierbehälter (14) befindlichen Teile (5, 6) der Decke in Offenstellung den Durchtritt der Rauchgase zu einer oberhalb der Chargieroffnung angeordneten Abzugshaube (20) freigeben.

4. Zelle nach Anspruch 3, dadurch gekennzeichnet, daß bei Anordnung einer Abzugshaube (20) oberhalb der Chargieröffnung der Deckenteile ein Teile dieser Haube am Ende der Kranbrücke (22) befestigt ist und ein anderer, den ersten Teil zu geschlossener Haube ergänzender Teil (23) an der Laufkatze (17) des Chargierkranes (21) befestigt und mit dieser verfahrbar ist.

5. Zelle nach Anspruch 4, dadurch gekennzeichnet, daß die Abzugshaube (20) Anschlüsse (24) an die gleichen Rauchabzugsleitungen (19) aufweist, mit denen die Deckenteile (5, 6) verbindbar sind.

6. Zelle nach den Ansprüchen 1 bis 5, dadurch gekennzeichnet, daß die Deckenteile (5, 6) mit Vorderwandungsteilen (11) der Zelle, die vorteilhaft bis unterhalb der Mündung (10) des metallurgischen Gefäßes (7) reichen, einstückig ausgebildet sind.

7. Zelle nach den Ansprüchen 1 bis 6, dadurch gekennzeichnet, daß an jedem der beiden Deckenteile (5, 6) ein Rauchabzugsstutzen (18) vorgesehen ist, der in der Schließstellung an Abzugseitungen (19) anschließbar ist.

## Revendications

1. Cabine (1) pour recevoir un récipient métallurgique (7) dont l'exploitation s'accompagne d'un fort dégagement de fumée, notamment dans le cas d'un four électrique et d'un récipient de coulée associé, un conduit d'évacuation (19) pouvant être raccordé à la partie supérieure (5, 6) de la cabine et une partie de la paroi de la cabine (5, 6) étant mobile pour l'introduction de la matière transportée par une grue de chargement (21), caractérisée en ce que le plafond de la cabine (1) est exécuté en deux parties et en ce que les deux parties (5, 6) peuvent être écartées l'une de l'autre pour dégager une ouverture de chargement, où, pendant le chargement, les deux parties (5, 6) du plafond, qui se trouvent entre la grue de chargement (21) et le récipient de chargement (14), sont rapprochées l'une de l'autre en position de fermeture et où la partie supérieure de la cabine est raccordée à un conduit d'évacuation (19) des gaz de fumée.

2. Cabine suivant la revendication 1, caractérisée en ce que les parties de plafond (5, 6) présentent des échancrures (12, 13) se complétant, qui, en position de fermeture, forment une ouverture de passage (15) pour les câbles (16) de la grue de chargement (21).

3. Cabine (1) pour recevoir un récipient métallurgique (7), dont l'exploitation s'accompagne d'un fort dégagement de fumée, notamment dans le cas d'un four électrique et d'un récipient de coulée associé, un conduit d'évacuation (19) pouvant être raccordé à la partie supérieure (5, 6) de la cabine, et une partie de la paroi de la cabine (5, 6) étant mobile pour l'introduction de la matière transportée par une grue de chargement (21), caractérisée en ce que le plafond de la cabine (1) est exécuté en deux parties et en ce que les deux parties (5, 6) peuvent être écartées l'une de l'autre pour dégager une ouverture de chargement, où, pendant le chargement, les deux parties (5, 6) du plafond qui se trouvent entre la grue de chargement (21) et le récipient de chargement (14) dégagent, en position d'ouverture, le passage des gaz de fumée vers une hotte d'évacuation (20) disposée au-dessus de l'ouverture de chargement.

4. Cabine suivant la revendication 3, caractérisée en ce que, lors de l'agencement d'une hotte d'évacuation (20) au-dessus de l'ouverture de chargement des parties de plafond, une partie de cette hotte est fixée à l'extrémité du pont roulant (22) et en ce qu'une autre partie (23) complétant la première partie pour donner une hotte fermée, est fixée au chariot (17) de la grue de chargement (21) et peut être déplacée avec celle-ci.

5. Cabine suivant la revendication 4, caractérisée en ce que la hotte d'évacuation (20) présente des raccords (24) "aux conduits d'évacuation des fumées, (19), auxquels on peut relier les parties de plafond (5, 6).

6. Cabine suivant les revendications 1 à 5, caractérisée en ce que les parties de plafond (5, 6) sont faites d'une pièce avec des parties antérieures de paroi (11) de la cabine qui, avantageusement, arrivent jusqu'en dessous de l'embouchure (10) du récipient métallurgique (7).

7. Cabine suivant les revendications 1 à 6, caractérisée en ce qu'à chacune des deux parties de plafond (5, 6) est prévue une tubulure d'évacuation de fumée (18) qui, en position de fermeture, peut être raccordée à des conduits d'évacuation (19).

## Claims

1. Cabin (1) for accommodating a metallurgical vessel (7) during whose operation a heavy smoke development occurs, in particular an electric furnace and a pertaining tapping vessel, an exhaust conduit (19) being connectable to the upper part (5, 6) of the cabin and part of the cabin wall (5, 6) being movable for introducing the material conveyed by means of a charging crane (21), characterised in that the ceiling of the cabin (1) is designed in two parts and the two parts (5, 6) are movable apart for providing a charging opening, wherein, during charging, the two parts (5, 6) of the ceiling being between the charging crane (21) and the charging container (14) are brought together into a closing position and the upper part of the cabin is connected to a flue-gas exhaust (19).

2. Cabin according to claim 1, characterised in that the ceiling parts (5, 6) comprise complementing recesses (12, 13) which form a passage opening (15) for the ropes (16) of the charging crane (21) in the closing position.

3. Cabin (1) for accommodating a metallurgical vessel (7) during whose operation a heavy smoke development occurs, in particular an electric furnace and a pertaining tapping vessel, an exhaust conduit (19) being connectable to the upper part (5, 6) of the cabin and part of the cabin wall (5, 6) being movable for introducing the material conveyed by means of a charging crane (21), characterised in that the ceiling of the cabin (1) is designed in two parts and the two parts (5, 6) are moveable apart for providing a charging opening, wherein, during charging, the two part (5, 6) of the ceiling being between the charging crane (21) and the charging container (14), In the opened position, give free the passage of the flue gases to a hood (20) arranged above the charging opening.

4. Cabin according to claim 3, characterised in that, with a hood (20) arranged above the charging opening of the ceiling parts, one part of this hood is fastened to the end of the crane bridge (22) and another part (23) complementing the first part to a closed hood is fastened to the trolley (17) of the charging crane (21) and movable with the same.

5. Cabin according to claim 4, characterised in that the hood (20) comprises connections (24) to the same exhaust conduits (19) with which the ceiling parts (5, 6) are connectable.

6. Cabin according to claims 1 to 5, characterised in that the ceiling parts (5, 6) are designed in one piece with front wall parts (11) of the cabin which extend advantageously to below the mouth (10) of the metallurgical vessel (7).

7. Cabin according to claims 1 to 6, characterised in that a connecting piece for conducting away smoke (18) is provided on each of the two ceiling parts (5, 6), which is connectable to exhaust conduits (19) in the closing position.
